# FASCICULE DE BREVET EUROPEEN

(11) **EP 3 201 467 B1**
(45) Date de publication et mention de la délivrance du brevet: **27.02.2019**
(21) Numéro de dépôt: 15771193.8
(22) Date de dépôt: 09.09.2015
(51) Int. Cl.: F04B 1/20, F04B 53/00, F04B 53/16

(54) **MACHINE HYDRAULIQUE COMPRENANT DES BOSSAGES DE FIXATION ALLONGES POUR REDUIRE LE BRUIT**
HYDRAULISCHE MASCHINE MIT LÄNGLICHEN MONTAGEUNTERLAGEN ZUR GERÄUSCHVERMINDERUNG
HYDRAULIC MACHINE COMPRISING ELONGATE MOUNTING PADS FOR REDUCING NOISE

(30) Priorité: 02.10.2014 FR 1459413
(43) Date de publication de la demande: 09.08.2017
(73) Titulaire: Technoboost, 75116 Paris (FR)
(72) Inventeur: BALENGHIEN, Olivier, F-93340 Le Raincy (FR); SIROT, Jean Christian, F-75019 Paris (FR)
(74) Mandataire: Fernandez, Francis Lionel
(86) Numéro de dépôt international: PCT/FR2015/052393
(87) Numéro de publication internationale: WO 2016/051037

(56) Documents cités:
- EP-A2- 1 544 464
- DE-C1- 3 413 059

## Description

La présente invention concerne une machine hydraulique tournante pour un véhicule automobile hybride, ainsi qu'un véhicule hybride équipé d'une telle machine hydraulique.

Un type de machine hydraulique à barillet connu, présenté notamment par le document US-A-5358388, comporte du côté appelé par convention côté avant, un arbre d'entrée motorisé qui entraîne en rotation un barillet disposant d'une succession de cylindres parallèles ou légèrement inclinés, répartis autour de l'axe de cet arbre. Chaque cylindre reçoit un piston prenant appui axialement du côté avant sur un plateau incliné, qui est fixe en rotation autour de l'arbre de la machine, par l'intermédiaire d'un roulement formant une butée axiale. L'inclinaison de ce plateau sur un axe perpendiculaire à l'arbre de la machine hydraulique peut être fixée, ou variable pour changer la cylindrée de la machine hydraulique.

Un tour de rotation du barillet donne à chaque piston un mouvement suivant un cycle complet comprenant une course dépendant de l'angle d'inclinaison du plateau, qui est réglable par une commande d'inclinaison. La face arrière du barillet, opposée au plateau inclinable, est en appui sur une platine circulaire fixe fermant l'extrémité des cylindres, maintenue par un couvercle, qui comporte des collecteurs basse et haute pression.

Ces machines peuvent généralement fonctionner en moteur ou en pompe. En variante la cylindrée peut être fixe, avec un angle d'inclinaison du plateau qui est constant.

On obtient lors du fonctionnement de ce type de machine des variations brutales de pression dans les cylindres, ainsi que des flexions de différents composants dues aux contraintes périodiques s'exerçant dessus, qui génèrent des vibrations suivant des fréquences liées au nombre de pistons et à la vitesse de rotation de l'arbre, qui sont transmises au carter extérieur de cette machine.

Ces machines tournantes comportent habituellement un carter formant un corps contenant les cylindres, présentant une face transversale avant d'appui et de fixation sur un support, et une face transversale arrière recevant la platine comportant les collecteurs du fluide.

Pour la fixation de ces machines hydrauliques sur le support, il est connu de former sur la face avant d'appui une bride comprenant un centrage centré sur l'arbre, et autour plusieurs pattes de fixation transversales dépassant latéralement du corps du carter, comprenant chacune un perçage axial. On dispose généralement deux, trois ou quatre pattes présentant axialement une hauteur faible, comprise entre 10 et 20mm.

Le support recevant la machine hydraulique tournante comporte des perçages recevant chacun une vis engagée dans un perçage d'une patte du carter, qui est serrée par la tête de vis ou par un écrou, venant en appui en arrière de cette patte. Ce type de fixation est dimensionné pour obtenir une tenue mécanique, et une résistance à la fatigue au cours de la durée de vie de la machine.

Le carter de la machine équipé de ce type de fixation, comporte des modes propres vibratoires qui peuvent être activés par les différentes pulsations au cours du fonctionnement de la machine tournante. Un problème qui se pose alors est qu'on peut obtenir suivant la vitesse de rotation et la pression hydraulique, des bruits de sirène émis par ces modes vibratoires.

En particulier ce type de machine hydraulique tournante conçu généralement pour des applications industrielles, avec un niveau sonore acceptable dans ce domaine, peut être inadapté pour une utilisation dans un véhicule automobile hybride hydraulique où les contraintes de bruit sont importantes afin d'assurer le confort des passagers.

Par ailleurs différents procédés connus permettent de réduire les niveaux d'excitation de ces machines hydrauliques, comprenant par exemple des formes d'ouverture particulières des collecteurs sur la platine circulaire fixe, comme présenté dans le document cité ci-dessus. Toutefois ces solutions augmentent les coûts des machines. La EP 1 544 464 montre une machine hydraulique ayant des pattes de fixation et des bossages distinctes.

La présente invention a notamment pour but d'éviter ces inconvénients de la technique antérieure.

Elle propose à cet effet une machine hydraulique tournante selon la revendication 1.

Un avantage de cette machine hydraulique est que des essais ont montré que les pattes comprenant une hauteur importante, supérieure à la moitié de la longueur du carter, constituent un renfort naturel venant le long du corps de ce carter, rigidifié de plus par l'élément de serrage le traversant, comme une vis, qui remonte les modes propres de flexion du carter, et diminue les bruits.

On obtient de manière simple et économique des machines comprenant un niveau sonore réduit, et des bruits de sirène atténués.

La machine hydraulique tournante selon l'invention peut de plus comporter une ou plusieurs des caractéristiques suivantes, qui peuvent être combinées entre elles.

Selon un mode de réalisation, les bossages comportent les deux extrémités axiales qui sont alignées sur la face transversale avant ou arrière du carter.

En variante, les bossages peuvent comporter une extrémité avant en retrait par rapport à la face transversale avant.

Les bossages peuvent aussi comporter une extrémité arrière en retrait par rapport à la face transversale arrière.

En complément, le couvercle arrière peut comporter des bossages alignés sur ceux du carter, le moyen de serrage axial traversant ces deux bossages alignés.

Dans ce cas, avantageusement les deux bossages alignés sont en appui l'un sur l'autre au niveau de la face transversale arrière.

L'invention a aussi pour objet un véhicule hybride hydraulique comprenant une chaîne de traction équipée d'une machine hydraulique tournante, qui comporte l'une quelconque des caractéristiques précédentes.

L'invention sera mieux comprise et d'autres caractéristiques et avantages apparaîtront plus clairement à la lecture de la description ci-après donnée à titre d'exemple et de manière non limitative, en référence aux dessins annexés dans lesquels :
- la figure 1 est une vue en coupe axiale d'une machine hydraulique tournante selon l'art antérieur ;
- la figure 2 est une vue extérieure d'une machine tournante de ce type, selon l'art antérieur ;
- la figure 3 est une vue extérieure d'une machine tournante de ce type, selon l'invention ;
- la figure 4 est un diagramme comparant les émissions acoustiques de ces deux machines tournantes ; et
- les figures 5, 6 et 7 sont des schémas présentant trois types de bossages de fixation pour une machine tournante selon l'invention.

La figure 1 présente une machine hydraulique pouvant tourner dans les deux sens de rotation, comprenant un carter globalement cylindrique 2 fermé du côté arrière par un couvercle 4. Le carter 2 et le couvercle 4 supportent chacun un roulement à rouleaux coniques 8 guidant un arbre d'entrée 6 disposé suivant l'axe de ce corps.

Un barillet 12 lié en rotation à l'arbre d'entrée 6, comporte neuf cylindres 14 parallèles à l'axe et répartis autour de cet axe. Chaque cylindre 14 contient un piston 16, dont l'extrémité avant prend appui par une butée axiale 18 sur un plateau inclinable 20 qui peut pivoter autour d'un axe O perpendiculaire à l'arbre d'entrée 6, sous l'effet d'un vérin hydraulique de commande 22 et d'un ressort de rappel 26.

Le côté arrière du barillet 12 prend appui sur une platine circulaire transversale 24 comportant des orifices disposés en face de collecteurs basse et haute pression formés dans le couvercle 4 qui maintient cette platine, pour fermer l'extrémité arrière des cylindres 14.

On obtient pour un fonctionnement en pompe par exemple, à chaque rotation du barillet 12 un cycle complet de mouvement de l'ensemble des pistons 16 coulissants vers l'avant quand ils se trouvent en face du collecteur basse pression, puis vers l'arrière quand ils se trouvent en face du collecteur haute pression pour refouler dedans le fluide sous pression.

Les oscillations des pressions ainsi que des contraintes dans les différents composants excitent des modes de flexion propres du carter 2, qui génèrent alors des bruits désagréables.

Le carter 2 présente une face avant transversale 28 destinée à venir en appui sur un support, et des pattes 30 dépassant latéralement de cette face avant, comprenant une faible hauteur axiale, et présentant chacune un perçage axial 32 recevant une vis de serrage sur ce support.

Le carter 2 comporte une longueur axiale L qui est la distance entre sa face avant 28, et la face arrière 34 recevant l'appui du couvercle 4.

La figure 2 présente une machine hydraulique comprenant cinq pattes visibles 30, réparties en dessous, sur le côté gauche et au-dessus du carter 2, afin d'assurer un serrage régulier de la face avant de cette machine sur un support. Chacune de ces pattes 30 venue de fonderie lors du moulage du carter 2, comporte une faible hauteur qui est calculée de manière à être, suffisante pour assurer une tenue mécanique de la machine.

On a pour cette machine hydraulique des épaisseurs de la paroi du carter 2 assez minces, cette paroi présente des modes propres de flexion relativement bas pouvant être excités lors du fonctionnement.

La figure 3 présente la même machine hydraulique comprenant les deux pattes inférieures et les deux pattes supérieures formant un bossage 40 allongé axialement, qui s'étend sur toute la longueur L du carter 2.

Les bossages 40 dépassant latéralement en dehors du couvercle 4, la face d'appui arrière de ces bossages est libre pour recevoir l'appui d'un moyen de serrage axial sur le support, comme la tête d'une vis introduite dans le perçage 32, ainsi qu'un embout de visseuse.

On notera que la patte 30 disposée sur le côté gauche du carter 2 ne forme pas un bossage allongé, car le volume disponible en arrière de cette patte ne permet pas le passage d'un embout de visseuse.

On obtient ainsi quatre bossages 40 répartis autour du carter 2, qui donnent de manière simple et économique avec une modification mineure du moule de ce carter, sans changer les positions des perçages de fixation du support recevant cette machine, une plus grande rigidité de ce carter qui remonte ses modes propres de flexion.

La figure 4 présente en fonction de la vitesse de rotation de l'arbre d'entrée, exprimée en trs/mn sur l'axe horizontal, le niveau d'émission sonore exprimé en décibels sur l'axe verticale.

La courbe 50 présente l'émission sonore pour la machine hydraulique selon l'art antérieur présentée figure 2, et la courbe 52 pour la machine hydraulique modifiée selon l'invention, présentée figure 3. On note un gain d'environ 5dB sur la plage de vitesse comprise entre 1000 et 3000trs/mn.

La figure 5 présente une machine hydraulique comportant deux bossages 40 comprenant une hauteur H égale à la longueur L du carter 2, traversés chacun par une vis de serrage axiale 60.

La figure 6 présente une machine hydraulique comportant des bossages 40 présentant une extrémité avant un peu en retrait de la face avant 28 du carter 2, et une extrémité arrière aussi en retrait de la face arrière de ce carter. Les deux bossages 40 disposent d'une hauteur H supérieure à la moitié de la longueur L du carter 2.

La figure 7 présente une machine hydraulique comportant deux bossages 40 comprenant une hauteur H égale à la longueur L du carter 2, se prolongeant chacun vers l'arrière par un bossage complémentaire aligné 62 disposé sur le couvercle arrière 4. Chaque vis de serrage 60 traverse les deux bossages alignés 40, 62, qui sont en appui l'un sur l'autre au niveau de la face transversale arrière 34.

On peut disposer un bossage complémentaire 62 en face de certains des bossages 40 du carter 2. On aura généralement des vis complémentaires serrant seulement le couvercle arrière 4 sur le carter 2, venant en plus de celles 60 disposées sur ces bossages complémentaires 62, afin d'assurer une bonne étanchéité entre ces deux éléments.

Ces différentes solutions permettent de déporter axialement à différents niveaux la tête des vis 60, en fonction notamment des volumes nécessaires pour loger ces têtes de vis, et du passage de l'embout d'une visseuse.

## Revendications

1. Machine hydraulique tournante comportant un carter (2) contenant des pistons (16) actionnés par un arbre d'entrée (6), ce carter présentant une face avant transversale (28) prévue pour venir en appui sur un support, et une face arrière transversale (34) recevant un couvercle arrière (4) supportant des collecteurs (24) reliés à ces pistons, le carter comprenant des pattes latérales de fixation (30, 40) présentant chacune une face avant, une surface arrière de serrage, formant des extrémités axiales avant et arrière respectivement et un perçage axial (32) se terminant par la surface arrière de serrage, prévu pour recevoir un élément de serrage (60) de cette machine sur le support, **caractérisée en ce qu'**au moins une patte forme un bossage allongé axialement (40), dont la hauteur (H) entre les extrémités axiales est supérieure à la moitié de la longueur (L) de ce carter comprise entre ses faces transversales (28,34) avant et arrière.

2. Machine hydraulique selon la revendication 1, **caractérisée en ce que** les deux extrémités axiales sont alignées sur la face transversale avant (28) ou arrière (34) du carter (2).

3. Machine hydraulique selon la revendication 1, **caractérisée en ce que** l'extrémité avant est en retrait par rapport à la face transversale avant (28).

4. Machine hydraulique selon la revendication 1 ou 3, **caractérisée en ce que** extrémité arrière est en retrait par rapport à la face transversale arrière (34).

5. Machine hydraulique selon l'une quelconque des revendications précédentes, **caractérisée en ce que** le couvercle arrière (4) comporte des bossages (62) alignés sur ceux du carter (2), le moyen de serrage axial (60) traversant ces deux bossages alignés.

6. Machine hydraulique selon la revendication 5, **caractérisée en ce que** les deux bossages alignés (40, 62) sont en appui l'un sur l'autre au niveau de la face transversale arrière (34).

7. Véhicule hybride hydraulique comprenant une chaîne de traction équipée d'une machine hydraulique tournante, **caractérisé en ce que** cette machine est conforme à l'une quelconque des revendications précédentes.

## Patentansprüche

1. Rotierende hydraulische Maschine, die ein Gehäuse (2) umfasst, das Kolben (16) enthält, die von einer Eingangswelle (6) betätigt werden, wobei dieses Gehäuse eine vordere Querfläche (28) aufweist, die vorgesehen ist, um auf einem Träger zum Aufliegen zu kommen, und eine hintere Querfläche (34), die eine hintere Abdeckung (4) aufnimmt, die Sammler (24) stützt, die mit diesen Kolben verbunden sind, wobei das Gehäuse seitliche Befestigungspratzen (30, 40) umfasst, die jeweils eine Vorderfläche, eine hintere Spannoberfläche aufweisen, die jeweils axiale vordere und hintere Enden bilden, und eine axiale Bohrung (32), die durch die hintere Spannoberfläche endet, die vorgesehen ist, um ein Element (60) zum Spannen dieser Maschine auf dem Träger aufzunehmen, **dadurch gekennzeichnet, dass** mindestens eine Pratze eine axiale längliche Unterlage (40) bildet, deren Höhe (H) zwischen den axialen Enden größer ist als die Hälfte der Länge (L) dieses Gehäuses, die zwischen seiner vorderen und hinteren Querfläche (28, 34) liegt.

2. Hydraulische Maschine nach Anspruch 1, **dadurch gekennzeichnet, dass** die zwei axialen Enden auf der vorderen Querfläche (28) oder hinteren Querfläche (34) des Gehäuses (2) ausgerichtet sind.

3. Hydraulische Maschine nach Anspruch 1, **dadurch gekennzeichnet, dass** das vordere Ende bezüglich der vorderen Querfläche (28) im Rücksprung ist.

4. Hydraulische Maschine nach Anspruch 1 oder 3, **dadurch gekennzeichnet, dass** das hintere Ende bezüglich der hinteren Querfläche (34) in Rücksprung ist.

5. Hydraulische Maschine nach einem der vorstehenden Ansprüche, **dadurch gekennzeichnet, dass** die hintere Abdeckung (4) Auflagen (62) umfasst, die auf denjenigen des Gehäuses (2) ausgerichtet sind, wobei das axiale Spannmittel (60) diese zwei ausgerichteten Auflagen durchquert.

6. Hydraulische Maschine nach Anspruch 5, **dadurch gekennzeichnet, dass** die zwei ausgerichteten Auflagen (40, 62) aufeinander im Bereich der hinteren Querfläche (34) in Auflage sind.

7. Hydraulisches Hybridfahrzeug, das einen Antriebsstrang umfasst, der mit einer rotierenden hydraulischen Maschine ausgestattet ist, **dadurch gekennzeichnet, dass** diese Maschine einem der vorstehenden Ansprüche entspricht.

## Claims

1. A rotary hydraulic machine comprising a casing (2) containing pistons (16) actuated by an input shaft (6), this casing having a transverse front face (28) provided so as to come to rest on a support, and a transverse rear face (34) receiving a rear cover (4) supporting manifolds (24) connected to these pistons, the casing including lateral fixing lugs (30, 40), each having a front face, a rear tightening surface, forming front and rear axial ends respectively, and an axial bore (32) terminating by the rear tightening surface, provided so as to receive a tightening element (60) of this machine on the support, **characterized in that** at least one lug forms an axially elongate pad (40), the height (H) of which between the axial ends is greater than half the length (L) of this casing comprised between its front and rear transverse faces (28, 34).

2. The hydraulic machine according to Claim 1, **characterized in that** the two axial ends are aligned with the front (28) or rear (34) transverse face of the casing (2).

3. The hydraulic machine according to Claim 1, **characterized in that** the front end is set back with respect to the front transverse face (28).

4. The hydraulic machine according to Claim 1 or 3, **characterized in that** the rear end is set back with respect to the rear transverse face (34).

5. The hydraulic machine according to any one of the preceding claims, **characterized in that** the rear cover (4) comprises pads (62) aligned with those of the casing (2), the axial tightening means (60) passing through these two aligned pads.

6. The hydraulic machine according to Claim 5, **characterized in that** the two aligned pads (40, 62) rest one on the other at the level of the rear transverse face (34).

7. A hydraulic hybrid vehicle including a drive train equipped with a rotary hydraulic machine, **characterized in that** this machine is in accordance with any one of the preceding claims.
